# EUROPÄISCHE PATENTSCHRIFT

(11) **EP 0 796 204 B1**
(45) Veröffentlichungstag und Bekanntmachung des Hinweises auf die Patenterteilung: **24.11.1999**
(21) Anmeldenummer: 95942093.6
(22) Anmeldetag: 09.12.1995
(51) Int. Cl.: B65D 23/08, B65D 77/04

(54) **VERPACKUNG FÜR SCHÜTTFÄHIGE GÜTER**
PACKAGE FOR POURABLE MATERIAL
EMBALLAGE POUR PRODUITS COULANTS

(30) Priorität: 17.12.1994 DE 4445213
(43) Veröffentlichungstag der Anmeldung: 24.09.1997
(73) Patentinhaber: Henkel Kommanditgesellschaft auf Aktien, 40191 Düsseldorf (DE)
(72) Erfinder: BERGNER, Rainer, D-40597 Düsseldorf (DE); DRÖSSLER, Hubert, D-40699 Erkrath (DE); KONKEL, Siegfried, D-40589 Düsseldorf (DE); WEISS, Volker, D-40764 Langenfeld (DE); WELTGEN, Paul-Otto, D-40724 Hilden (DE)
(86) Internationale Anmeldenummer: EP9504860
(87) Internationale Veröffentlichungsnummer: WO9618548

(56) Entgegenhaltungen:
- DE-A- 3 921 258
- DE-U- 9 210 022
- GB-A- 962 198
- GB-A- 1 571 493
- US-A- 3 018 030
- US-A- 3 160 326

## Beschreibung

Die Erfindung betrifft eine Verpackung für schüttfähige Güter, wie Flüssigkeiten Verpackung für schüttfähige Güter, wie Flüssigkeiten oder rieselfähige Feingranulate, die aus einem inneren, das zu verpackende Gut aufnehmenden blasgeformten Kunststoffhohlkörper mit halsförmiger verschließbarer Öffnung und mit abgerundetem Kopf- und Bodenteil und aus einer den Kunststoffhohlkörper umgebenden, manschettenförmigen Umhüllung aus Karton besteht, die am Kunststoffhohlkörper formschlüssig fixiert ist, wobei der Kunststoffhohlkörper dazu mindestens eine außenrandseitige Einbuchtung aufweist, der ein bei der Montage zur Arretierung nach innen einfalzbarer, vorgestanzter Bereich der Umhüllung aus Karton entspricht.

Eine solche Verpackung ist aus der DE-A-39 21 258 der Anmelderin bekannt. Bei dieser Verpackung ist es möglich, auch bei getrenntem Blasformprozeß die beiden Verpackungsteile, nämlich den Kunststoffhohlkörper einerseits und die Umhüllung andererseits auf einfache Weise lagerichtig zu einem sicheren Verbund zusammenzufügen und zusätzlich auch leicht wieder nach Gebrauch zu demontieren, um beide Verpackungsbestandteile einer getrennten Entsorgung zuführen zu können. Dabei werden vorzugsweise sehr dünnwandig blasgeformte Kunststoffbehälter aus Polyethylen (PE) mit sehr dünner Wandstärke im Bereich von 0,1 bis 0,3 mm sowie eine Umhüllung aus einem boden- und deckelfreien Stützmantel aus Karton verwendet, wobei jedoch die Wandstärke im Kopfbereich des Kunststoffhohlkörpers aus Festigkeitsgründen deutlich größer dimensioniert werden muß. Diese Erstellung eines Kunststoffhohlkörpers mit bereichsweise unterschiedlichen Wandstärken ist zwar grundsätzlich in einem Blasformvorgang möglich, erschwert jedoch das Herstellungsverfahren.

Aus DE-U-92 10 022 der Anmelderin ist es auch bereits bekannt geworden, eine sehr dünnwandige und versteifungsrippenfreie Kunststoffflasche zu schaffen, die blasgeformt hergestellt einen gleichmäßigen Wandstärkenverlauf und eine ausreichende Festigkeit, insbesondere Ausbauchstabilität, aufweist. Dazu ist vorgesehen, daß die Oberfläche der Seitenwände des Kunststoffhohlkörpers eine Strukturierung mit Tiefen von 0,05 bis 0,15 mm aufweist. Dabei ist eine derartige Oberflächenstrukturierung des Kunststoffhohlkörpers entweder für die gesamte Behälteroberfläche vorgesehen, wenn kein manschettenartiger Stützmantel verwandt wird, was sich vorzugsweise bei kleineren Behältern anbietet, oder die Oberflächenstrukturierung wird nur in den Seitenwandbereichen vorgesehen, welche von einem boden- und deckellosen Stützmantel zur Bildung einer gattungsgemäßen Verpackung umhüllt sind.

Die US-A-3 160 326 beschreibt eine Verpackung, die aus einem Kunststoffhohlkörper mit Einbuchtungen, einem über den Hohlkörper gestülpten Stützmantel und einem äußeren Karton besteht. Am Kopfteil des äußeren Kartons ist eine Durchstecköffnung für den Behälterhals vorgesehen. An der halsförmigen Öffnung ist ein Ring angeblasen. Der Ring läuft jedoch weder konisch zu noch ist er als Arretierelement für den Kopfbereich der Umhüllung geeignet, da die Durchstecköffnung am Kopfbereich des äußeren Kartons einen größeren Durchmesser als der Ring hat.

Die Aufgabe der vorliegenden Erfindung ist es, eine gattungsgemäße Verpackung so zu verbessern, daß der Kunststoffanteil ohne Beeinträchtigung der Formstabilität der Verbundverpackung weiter reduziert und der Blasformprozeß weiter vereinfacht werden kann, wobei eine besonders feste Verbindung der Verbundverpackung erreicht werden soll und nach dem Entleeren der Verpackung die Kunststoff- und Kartonteile dennoch leicht voneinander zu trennen sind.

Diese Aufgabe wird bei einer Verpackung der eingangs bezeichneten Art erfindungsgemäß dadurch gelöst, daß der Kunststoffhohlkörper vollständig dünnwandig ausgebildet ist und die Umhüllung aus Karton zur formschlüssigen Anlage am Kopfteil des Kunststoffhohlkörpers im Kopfbereich unter Ausbildung einer Durchstecköffnung für die halsförmige Öffnung geschlossen ist, wobei an die halsförmige Öffnung des blasgeformten Kunststoffhohlkörpers ein in Einschubrichtung leicht konisch zulaufender, als Arretierelement für den Kopfbereich der Umhüllung ausgebildeter Aufnahmering angeblasen ist.

Mit der Erfindung wird erreicht, daß der Kunststoffhohlkörper sowohl in den Seitenwandbereichen wie im Kopf- und Bodenteil einheitlich mit derselben dünnen Wandstärke ausgebildet werden kann. Das Kopfteil mündet in eine halsförmige Öffnung. Durch Durchstecken dieser halsförmigen Öffnung des Kunststoffhohlkörpers durch die Durchstecköffnung des im Kopfteil geschlossenen, die Umhüllung des Kunststoffhohlkörpers ergebenden Kartons wird ein guter Halt und eine sichere Zentrierung des Kunststoffhohlkörpers in dem die Umhüllung bildenden Karton gewährleistet. Der Kunststoffhohlkörper liegt auf diese Weise sowohl an den Seitenwandbereichen wie auch am Kopfteil im Bereich des Übergangs zu der halsförmigen Öffnung an der ihn umgebenden Umhüllung aus Karton an.

Hierzu wird zwar geringfügig mehr Kartonmaterial als bei einer beidseitig offenen Ausbildung der Kartonumhüllung benötigt, dies ist jedoch unerheblich, da das Kartonmaterial weitgehend aus wiederverwendeten Faserstoffen gebildet wird und seinerseits problemlos wieder recycelt werden kann. Durch die Erfindung wird der einzusetzende Kunststoffanteil an der Verpackung weiter herabgesetzt, und die Herstellbarkeit des blasgeformten Kunststoffhohlkörpers verbessert. Es ist einfacher, Kunststoffhohlkörper mit einer gleichmäßigen und gleichbleibenden Wandstärke über den gesamten Verlauf der Hohlkörperwandung herzustellen, als in einem Teilbereich, etwa im Kopfteil, eine größere Wandstärke erzielen zu müssen.

So kann bei der Herstellung von Kunststoffhohlkörpern aus Polyethylen (PE) (oder auch Polypropylen (PP) bzw. Polyethylenterephtalat (PET)) ein in allen Wandbereichen gleichstarker PE-Schlauch den Werkzeugen von Flaschenblasmaschinen zugeführt und in den Werkzeugen, den Blasformen, zu dem Kunststoffhohlkörper mit einheitlicher dünner Wandstärke verblasen werden. Bei der Herstellung eines Kunststoffhohlkörpers aus Polyethylenterephtalat (PET) kann ein gleichmäßiger Vorformling gespritzt und dieser anschließend unter Wärmeeinfluß in die gewünschte Flaschenform geblasen werden.

Um eine erfindungsgemäße Anlagefläche im Kopfbereich der Umhüllung aus Karton für den Kopfteil des Kunststoffhohlkörpers zu erhalten, sind an der oberen Kante der Seitenwandbereiche der Umhüllung aus Karton vorzugsweise jeweils Laschen aus Karton angelenkt, die sodann zur Herstellung der Verpackung um 90° eingeschwenkt und miteinander verklebt werden. Der so verschlossene Kopfbereich der Umhüllung aus Karton, beispielsweise ein Automaten-Boden, ist sodann mit einer Lochstanzung versehen, wobei der Durchmesser des gestanzten Loches so gewählt wird, daß die halsförmige Öffnung des blasgeformten Kunststoffhohlkörpers hindurchgeschoben werden kann.

Die halsförmige Öffnung wird gegen die Lochstanzung arretiert. Dies wird dadurch erreicht, daß ein an die halsförmige Öffnung des blasgeformten Kunststoffhohlkörpers angeblasener Aufnahmering in Einschubrichtung leicht konisch zuläuft. Dies führt zu einer besonders festen Verbindung der Verbundverpackung in der Abfüll-, Transport- und Gebrauchslage. Nach dem Entleeren der Verpackung können Kunststoff- und Kartonteile leicht voneinander getrennt werden.

Durch die Abrundung des Kopf- und Bodenteils des Kunststoffhohlkörpers wird eine bessere und vollständigere Entleerung des Kunststoffhohlkörpers gewährleistet. Flüssigkeits- oder Granulatrestmengen werden, anders als bei kantig ausgebildeten Verpackungskörpern, vermieden. Das Produkt strömt bzw. rieselt gleichmäßig zur Öffnung, so daß der Kunststoffhohlkörper vollständig entleert werden kann, ohne daß es besonderer Handhabungstechniken, wie Klopfen, Schütteln, Drücken, Zusammenpressen od. dgl., bedarf.

Zudem wird die Herstellbarkeit des Kunststoffhohlkörpers durch eine abgerundete Ausbildung des Kopf- und/oder Bodenteils verbessert. So treten in Eckkantenbereichen keine dünnen Stellen mit unerwünscht dünnen Wandstärken mehr auf. Insbesondere beim Extrusionsblasverfahren legt sich das Kunststoffmaterial in den Blasformen in allen Bereichen, sowohl in den Seitenwandbereichen wie auch im Bereich des Kopf- und Bodenteils gleichmäßig an die Blasformen an, so daß sich keine unerwünschten Dünnstellen in Eck- oder Kantenbereichen mehr bilden.

Zur Erzielung eines möglichst geringen Kunststoffverbrauchs ist es möglich, daß die gesamte Wandstärke des Kunststoffhohlkörpers vorteilhaft nur etwa 0,1 bis 0,3 mm beträgt. Durch die Ausbildung einer geschlossenen Anlagefläche im Kopfbereich der Kartonumhüllung ist es mit der vorliegenden Erfindung möglich, den Kunststoffhohlkörper auch im Bereich des Kopfteils mit der einheitlichen, sehr dünnen Wandstärke zwischen 0,1 und 0,3 mm auszubilden, da die notwendige Festigkeit auch in diesem Bereich durch formschlüssige Anlage des Kopfteils des Kunststoffhohlkörpers am Kopfbereich der geschlossenen Umhüllung aus Karton erzielt wird. Auf diese Weise beträgt das Gewicht des Kunststoffhohlkörpers bei einem Nennvolumen von 1 l nur noch ca. 15-18 g und liegt damit um ca. 25-40 % unter dem Gewicht bislang bekannter Kunststoffhohlkörper ohne vollständige dünnwandige Ausbildung. Der Kunststoffhohlkörper wiegt damit nicht mehr als ein Nachfüll-Folienbeutel gleichen Inhalts, bietet demgegenüber jedoch deutlich bessere Handhabungseigenschaften, zudem ist der Kunststoffhohlkörper wiederverschließbar.

In Ausgestaltung ist vorsehen, daß die Oberfläche des Kunststoffhohlkörpers strukturiert ausgebildet ist. Hiermit wird bei dünnwandigen Kunststoffhohlkörpern in einer aus der DE-U-92 10 022 bekannten Weise die Steifigkeit in den strukturiert ausgebildeten Bereichen erhöht und einer Ausbauchung entgegengewirkt. Zudem wird bei der Herstellung ein gleichmäßigerer Wandstärkenverlauf erzielt und die Festigkeit erhöht.

Vorzugsweise ist der Verschluß der halsförmigen Öffnung mit einem Originalitätsring am unteren Rand versehen.

Vorgeschlagen wird außerdem, daß der Kopfbereich der Umhüllung von in Form eines Automatenbodens zusammenfaltbaren Klappen gebildet ist.

In einer weiteren Ausgestaltung der Erfindung sind wenigstens die Klappen der Umhüllung mit einer Klebstoffschicht am Kunststoffhohlkörper befestigt.

Vorteilhaft ist es weiterhin, die mindestens eine außenrandseitige Einbuchtung im Kunststoffhohlkörper im Auslaufbereich des abgerundeten Bodenteils zu mindestens einem Seitenwandbereich anzuordnen. Eine solche Ausführungsform ist ebenfalls einfach herzustellen. Sie stellt keine Behinderung beim Befüllen und Entleeren der Verpackung dar und sorgt in Verbindung mit dem nach innen einfalzbaren, vorgestanzten Bereich der Kartonumhüllung zusammenwirkend mit der formschlüssigen Anlage des Kopfteils des Kunststoffhohlkörpers am Kopfbereich der Kartonumhüllung für eine sichere Arretierung der Gesamtverpackung. Zugleich erleichtert sie die Herstellung des Kunststoffhohlkörpers im Extrusionsblasverfahren.

Die Verbundverpackung kann so unmittelbar nach der Herstellung des Kunststoffhohlkörpers mittels eines dazu entwickelten Konfektionierautomatens zusammengefügt und sodann wie die üblichen Kunststoffflaschen zur Abfüllinie gelangen und dort auf herkömmlichen Anlagen abgefüllt werden.

Nach dem Entleeren der als Dauergebrauchs- oder Nachfüllpackung zu verwendenden Verpackung für schüttfähige Güter kann diese auf einfachste Art und Weise einem sortenreinen Materialrecycling zugeführt werden. Der Kunststoffhohlkörper und die Kartonumhüllung lassen sich durch einfaches Aufreißen der Kartonumhüllung leicht voneinander trennen, wobei die Kartonumhüllung anschließend der Altpapierverwertung, der vollständig entleerte Kunststoffhohlkörper dem Kunststoffrecycling zugeführt werden kann. Die Trennung zwischen den beiden Stoffen kann ohne den Einsatz kostenträchtiger Technik der Verbraucher selbst herbeiführen.

Die Erfindung ist nachstehend anhand der Zeichnung beispielsweise näher erläutert. Diese zeigt jeweils in perspektivischer Seitenansicht in
- Fig. 1: einen Kunststoffhohlkörper einer Verpackung mit einer halsförmigen, verschließbaren Öffnung,
- Fig. 2: eine Umhüllung aus Karton für die Verpackung mit geschlossenem Kopfbereich und einer Durchstecköffnung,
- Fig. 3: die zusammengesetzte Verpackung gemäß Figuren 1 und 2 mit einem Verschluß auf der halsförmigen Öffnung des Kunststoffhohlkörpers.

Die allgemein mit 1 bezeichnete Verbundverpackung besteht im dargestellten Beispiel aus einem querschnittlich im wesentlichen quadratischen Kunststoffhohlkörper 2 und einem Stützmantel 3 aus Karton oder einem vergleichbarem Material.

In Figur 1 sind zwei unterschiedliche Kopf- und Bodenteilgestaltungen des Kunststoffhohlkörpers 2 dargestellt, ein in den Eck- und Kantenbereichen abgerundetes Bodenteil 4 und ein kugelausschnittsförmig gestaltetes Kopfteil 5, das in eine halsförmige verschließbare Öffnung 6 einmündet. Die halsförmige Öffnung 6 weist einen außen angeblasenen, in Einschubrichtung leicht konisch zulaufenden Aufnahmering 7 auf. Das Ausführungsbeispiel zeigt im Auslaufbereich des abgerundeten Bodenteils 4 eine außenrandseitige Einbuchtung 8.

In Figur 2 ist die Umhüllung 3 aus Karton dargestellt. Diese weist zunächst vier Seitenflächen 9 auf. An die oberen Kanten 10 der Seitenflächen 9 sind jeweils nach innen in einem Winkel von 90° eingefaltete Klappen 11 angelenkt, die im Ausführungsbeispiel in Form eines Automatenbodens zusammengeklappt und miteinander verklebt sind. Der Automatenboden weist genau in der Mitte eine zentrierte Lochstanzung 12 auf. Darüber hinaus weist die Umhüllung aus Karton 3, wie in Figur 2 unten rechts dargestellt, einen eingefalzten, vorgestanzten Bereich 13 zum Eingriff in die außenrandseitige Einbuchtung 8 im Kunststoffhohlkörper 2 in der Verbundstellung auf.

Figur 3 zeigt die zusammengesetzte Verbundverpackung 1 aus dem Kunststoffhohlkörper 2 und der Kartonumhüllung 3. Der Kunststoffhohlkörper 2 wird in die von unten offene Kartonumhüllung 3 eingeschoben, die halsförmige Öffnung 6 des Kunststoffhohlkörpers 2 wird mit dem angeblasenen Aufnahmering 7 durch die Durchstecköffnung 12 der Kartonumhüllung 3 durchgesteckt, anschließend wird der einfalzbare, vorgestanzte Bereich 13 der Kartonumhüllung 3 eingefaltet und greift in die außenrandseitige Einbuchtung 8 des Kunststoffhohlkörpers 2 ein, womit beide Verpackungsteile gegeneinander arretiert werden. Ein Herausrutschen des Kunststoffhohlkörpers 2 aus der Kartonumhüllung 3 wird so vermieden. Das Kopfteil 5 des Kunststoffhohlkörpers 2 liegt nach dem Einschieben des Kunststoffhohlkörpers 2 in die Kartonumhüllung 3 und dem Durchstecken der halsförmigen Öffnung 6 durch die Durchstecköffnung 12 formschlüssig im Kopfbereich der eingefalteten und verklebten Klappen 11 der Kartonumhüllung 3 an.

Die zusammengesetzte Verpackung 1 weist sichtbar nach außen bis auf die halsförmige Öffnung 6, die mit einem wiederverschließbaren Verschluß 14 versehen ist, in der Gebrauchslage keine Kunststoffanteile auf.

Natürlich sind die beschriebenen Ausführungsbeispiele der Erfindung noch in vielfacher Hinsicht abzuändern, ohne den Grundgedanken zu verlassen. So kann die Kartonumhüllung 3, falls erforderlich, mehrlagig ausgebildet sein, die halsförmige Öffnung 6 kann an anderer Stelle des Kunststoffhohlkörpers 2 und die Durchstecköffnung 12 an anderer Stelle der Kartonumhüllung 3 vorgesehen sein. Der einfalzbare Bereich 13 oder auch die gesamte Kartonumhüllung 3 kann am Kunststoffhohlkörper 2 auch zusätzlich mit einer Klebstoffschicht (z.B. Hotmelt) befestigt und gesichert werden.

Der verwendete Verschluß 14 kann in einfacher Ausführung verwendet werden aber auch mit einem Originalitätsring am unteren Rand, der gleichzeitig die Umhüllung 3 im Bereich der Durchstecköffnung 12 unter den Aufnahmering 7 drückt. Beim Öffnen eines solchen Verschlusses bleibt der Originalitätsring dort hängen und sichert zusätzlich die Position der Umhüllung 3 am Kunststoffhohlkörper 2.

## Patentansprüche

1. Verpackung für schüttfähige Güter, wie Flüssigkeiten oder rieselfähige Feingranulate, die aus einem inneren, das zu verpackende Gut aufnehmenden blasgeformten Kunststoffhohlkörper (2) mit halsförmiger verschließbarer Öffnung (6) und mit abgerundetem Kopf- und Bodenteil (5, 4) und aus einer den Kunststoffhohlkörper (2) umgebenden, manschettenförmigen Umhüllung (3) aus Karton besteht, die am Kunststoffhohlkörper (2) formschlüssig fixiert ist, wobei der Kunststoffhohlkörper (2) dazu mindestens eine außenrandseitige Einbuchtung (8) aufweist, der ein bei der Montage zur Arretierung nach innen einfalzbarer, vorgestanzter Bereich (13) der Umhüllung (3) aus Karton entspricht,
**dadurch gekennzeichnet,**
daß der Kunststoffhohlkörper (2) vollständig dünnwandig ausgebildet ist und die Umhüllung (3) aus Karton zur formschlüssigen Anlage am Kopfteil (5) des Kunststoffhohlkörpers (2) im Kopfbereich unter Ausbildung einer Durchstecköffnung (12) für die halsförmige Öffnung (6) geschlossen ist, wobei an die halsförmige Öffnung (6) des blasgeformten Kunststoffhohlkörpers (2) ein in Einschubrichtung leicht konisch zulaufender, als Arretierelement für den Kopfbereich der Umhüllung (3) ausgebildeter Aufnahmering (7) angeblasen ist.

2. Verpackung nach Anspruch 1,
**dadurch gekennzeichnet,**
daß der Verschluß (14) der halsförmigen Öffnung (6) mit einem Originalitätsring am unteren Rand versehen ist.

3. Verpackung nach Anspruch 1 oder 2,
**dadurch gekennzeichnet,**
daß der Kopfbereich der Umhüllung (3) von in Form eines Automatenbodens zusammenfaltbaren Klappen (11) gebildet ist.

4. Verpackung nach Anspruch 3,
**dadurch gekennzeichnet,**
daß wenigstens die Klappen (11) der Umhüllung (3) mit einer Klebstoffschicht am Kunststoffhohlkörper (2) befestigt sind.

5. Verpackung nach einem der vorhergehenden Ansprüche,
**dadurch gekennzeichnet,**
daß die mindestens eine außenrandseitige Einbuchtung (8) im Kunststoffhohlkörper (2) im Auslaufbereich des abgerundeten Bodenteils (4) zu mindestens einem Seitenbereich angeordnet ist.

## Claims

1. A pack for pourable products, such as liquids or free-flowing fine granules, consisting of an inner blow-moulded plastic bottle (2) with a necklike closable opening (6) and a rounded head and base (5,4) and of a sleeve-like cardboard jacket (3) which surrounds and is positively connected to the bottle (2), for which purpose an outer edge of the plastic bottle (2) is formed with at least one indentation (8) to which corresponds a precut region (13) of the cardboard jacket (3) which is designed to fold inwards at the assembly stage to serve as a lock, characterized in that the plastic bottle (2) is thin-walled throughout and, for positive application to the head (5) of the plastic bottle (2), the cardboard jacket (3) is closed in its head region to form a push-through opening (12) for the neck-like opening (6), a holding ring (7) which tapers slightly conically in the push-in direction and which is designed to act as a locking element for the head part of the jacket (3) being integrally moulded on the neck-like opening (6) of the blow-moulded plastic bottle (2).

2. A pack as claimed in claim 1, characterized in that the closure (14) of the neck-like opening (6) is provided with an originality ring on its lower edge.

3. A pack as claimed in claim 1 or 2, characterized in that the head region of the jacket (3) is formed by flaps (11) designed to fold automatically to form a base.

4. A pack as claimed in claim 3, characterized in that at least the flaps (11) of the jacket (3) are fixed by a layer of adhesive to the blow-moulded bottle (2).

5. A pack as claimed in any of the preceding claims, characterized in that the at least one indentation (8) in an outer edge of the plastic bottle (2) is positioned in the end zone of the rounded base (4) on at least one side.

## Revendications

1. Emballage pour produits coulants, tels que des liquides ou des granulats fins pouvant ruisseler, composé d'une part d'un corps creux en matière plastique (2) formé par soufflage, recevant le produit à emballer et comportant une ouverture (6) obturable en forme de col ainsi qu'une partie de tête (5) et une partie de fond (4) arrondies, d'autre part d'une enveloppe (3) en carton ayant la forme d'un manchon entourant le corps creux (2), cette enveloppe étant fixée par combinaison de formes sur le corps creux (2) qui pour cela présente vers une arête externe au moins un bossage en creux (8) à laquelle correspond, pour constituer un blocage lors du montage, une zone (13) de l'enveloppe en carton (3) rétractable vers l'intérieur et prédécoupée,
caractérisé en ce que
le corps creux en matière plastique (2) est entièrement composé d'une paroi mince et l'enveloppe en carton (3) pour s'appliquer avec verrouillage par combinaison de formes sur la partie de tête (5) du corps creux en plastique (2), est fermée dans sa zone de tête avec création d'une ouverture (12) d'emmanchement de l'ouverture (6) en forme de col sur laquelle, lors de la formation par soufflage du corps creux en matière plastique (2), est formée une bague de réception (7), légèrement conique dans la direction d'emmanchement et qui constitue un élément de blocage de la zone de tête de l'enveloppe (3).

2. Emballage selon la revendication 1,
caractérisé en ce que
la fermeture (14) de l'ouverture (6) en forme de col est munie, le long de son bord inférieur, d'une bague de garantie d'origine.

3. Emballage selon la revendication 1 ou 2,
caractérisé en ce que
la zone de tête de l'enveloppe (3) est constituée de rabats (11) qui peuvent être assemblés sous la forme d'un fond réalisé par une machine automatique.

4. Emballage selon la revendication 3,
caractérisé en ce qu'
au moins les rabats (11) de l'enveloppe (3) sont fixés par une couche adhésive sur le corps creux en matière plastique (2).

5. Emballage selon l'une des revendications précédentes,
caractérisé en ce qu'
au moins un bossage en creux (8) réalisé sur une arête externe du corps creux en matière plastique (2) se trouve au niveau de la transition entre la partie arrondie du fond (4) et au moins une partie latérale.
